# EUROPÄISCHE PATENTSCHRIFT

(11) **EP 0 386 605 B1**
(45) Veröffentlichungstag und Bekanntmachung des Hinweises auf die Patenterteilung: **17.06.1992**
(21) Anmeldenummer: 90103885.1
(22) Anmeldetag: 28.02.1990
(51) Int. Cl.: A62B 18/08

(54) **Atemschutzmaske**
Breathing protection mask
Masque de protection respiratoire

(30) Priorität: 08.03.1989 DE 3907428
(43) Veröffentlichungstag der Anmeldung: 12.09.1990
(73) Patentinhaber: AUERGESELLSCHAFT GMBH, D-12059 Berlin (DE)
(72) Erfinder: Vogliano, German, D-1000 Berlin 37 (DE)

(56) Entgegenhaltungen:
- DE-A- 2 640 701
- US-A- 1 930 399

## Beschreibung

Die Erfindung betrifft eine Atemschutzmaske, bestehend aus einem bänderlosen Maskenkörper und einem Maskenfensterrahmen mit Sichtscheibe (Siebe US-A-1 930 399 oder DE-A-2.640.701).

Eine derartige bänderlose Atemschutzmaske wird im Zusammenhang mit einem Schutzhelm getragen und am Schutzhelm mittels einer Steckverbindung steckbar befestigt. Diese Atemschutzmaske kann jedoch nicht einzeln getragen werden.

Der Erfindung liegt deshalb die Aufgabe zugrunde, eine für einen Schutzhelm vorgesehene bänderlose Atemschutzmaske in eine Atemschutzmaske mit Kofpbänderung umzurüsten, wenn die Atemschutzmaske einzeln, d. h. ohne Helm getragen werden soll.

Diese Aufgabe wird erfindungsgemäß dadurch gelöst, daß zum Vorsehen einer Kopfbänderung die Bänderung an ein am Maskenkörper anliegendes, abnehmbares, elastisches Halteteil angeordnet ist, wobei das Halteteil eine Öffnung aufweist, die der Kontur des Maskenfensterrahmens entspricht, über den das Halteteil gestülpt und festlegbar ist.

Die mit der Erfindung erzielten Vorteile bestehen insbesondere darin, daß mit einfachen Mitteln eine bänderlose Atemschutzmaske mit einer Kopfbänderung versehen werden kann, um sowohl in Zusammenhang mit einem Schutzhelm als auch einzeln getragen werden zu können.

Die Erfindung wird nachstehend anhand eines Ausführungsbeispiels in der Zeichnung dargestellt und im folgenden näher beschrieben. Es zeigt
Fig. 1 eine perspektivische Seitenansicht einer mit einem Halteteil mit Kopfbänderung versehenen bänderlosen Atemschutzmaske, und
Fig 2 eine perspektivische Seitenansicht des Halteteils mit Kopfbänderung.

Wie aus Fig 1 ersichtlich ist, besteht die Atemschutzmaske 1 im wesentlichen aus einem bänderlosen Maskenkörper 2, einem Maskenfensterrahmen 3 und einer darin angeordneten Sichtscheibe 4. Eine Kopfbänderung 5 ist an einem elastischen Halteteil 6 angeformt, wobei das Halteteil 6 zentral eine der Kontur des Maskenfensterrahmens 3 entsprechende Öffnung 7 aufweist.
In Fig 2 ist das von der Atemschutzmaske 1 abnehmbare Halteteil 6 mit angeformter Kopfbänderung 5 dargestellt.
Für den Fall, daß die für einen in der Zeichnung nicht dargestellten Schutzhelm vorgesehene bänderlose Atemschutzmaske 1 einzeln, d. h. ohne Helm getragen werden soll, wird das Halteteil 6 mit Kopfbänderung 5 über den Maskenfensterrahmen 3 gestülpt und am Maskenkörper 2 dicht anliegend festgelegt. Auf diese Weise ist dann an der bänderlosen Atemschutzmaske eine Kopfbänderung angebracht.
Das Halteteil 6 kann vorteilhaft als ein ovalförmig ausgebildetes Gummiteil ausgebildet sein, an dem nach außen abstehende Stegteile 8 angeordnet sind, an die jeweils die Kopfbänderung 5 angeschlossen ist. Das Anschließen der Kopfbänderung 5 an die Stegteile 8, kann einerseits über Knopfteile (in der Zeichnung nicht dargestellt) oder andererseits mittels verstellbarer Schnallen 9 erfolgen.

## Patentansprüche

1. Atemschutzmaske (1), bestehend aus einem bänderlosen Maskenkörper (2) und Maskenfensterrahmen (3) mit Sichtscheibe (4) dadurch gekennzeichnet, daß
a) zum Vorsehen einer Kopfbänderung (5) die Bänderung an ein am Maskenkörper (2) anliegendes, abnehmbares, elastisches Halteteil (6) angeordnet ist, und
b) das Halteteil (6) eine Öffnung (7) aufweist, die der Kontur des Maskenfensterrahmens (3) entspricht, über den das Halteteil festlegbar ist.

2. Atemschutzmaske nach Anspruch 1, dadurch gekennzeichnet, daß das Halteteil (6) ein ovalförmig ausgebildetes Gummiteil ist, an dem nach außen abstehende Stegteile (8) angeordnet sind, an die die Kopfbänderung (5) angeschlossen ist.

3. Atemschutzmaske nach den Ansprüchen 1 und 2, dadurch gekennzeichnet, daß die Kopfbänderung (5) an die Stegteile (8) anknöpfbar ist.

4. Atemschutzmaske nach Anspruch 1 bis 3, dadurch gekennzeichnet, daß die Kopfbänderung (5) an die Stegteile (8) mittels verstellbarer Schnallen (9) festgelegt ist.

## Claims

1. Breathing mask (1), consisting of a strapless mask body (2) and mask window frame (3) with viewing pane (4), characterised in that
a) to provide head strapping (5), the strapping is arranged on a removable elastic holding portion (6) located adjacent to the mask body (2), and
b) the holding portion (6) comprises an opening (7) which corresponds to the contour of the mask window frame (3) over which the holding portion can be fixed.

2. Breathing mask according to claim 1, characterised in that the holding portion (6) is an oval-shaped rubber portion on which are arranged outwardly projecting web portions (8) to which the head strapping (5) is connected.

3. Breathing mask according to claims 1 and 2, characterised in that the head strapping (5) can be buttoned to the web portions (8).

4. Breathing mask according to claims 1 to 3, characterised in that the head strapping (5) is fixed to the web portions (8) by means of adjustable buckles (9).

## Revendications

1. Masque de protection respiratoire (1), formé d'un corps de masque (2) sans courroies et d'un encadrement de fenêtre (3) avec une vitre (4), caractérisé en ce que
a) pour la prévision de courroies de coiffe (5), les courroies sont disposées sur une pièce de maintien (6) élastique pouvant être appliquée contre le corps (2) du masque et qui est amovible, et
b) la pièce de maintien (6) présente une ouverture (7) correspondant au contour de l'encadrement de fenêtre (3) du masque, encadrement par-dessus duquel la pièce de maintien peut être fixée.

2. Masque de protection respiratoire selon la revendication 1, caractérisé en ce que la pièce de maintien (6) est une pièce en caoutchouc de forme ovale, sur laquelle sont disposés des prolongements (8) faisant saillie vers l'extérieur et servant à l'attache des courroies de coiffe (5).

3. Masque de protection respiratoire selon les revendications 1 et 2, caractérisé en ce que les courroies de coiffe (5) peuvent être attachées aux prolongements (8) de la pièce de maintien au moyen de boutons.

4. Masque de protection respiratoire selon les revendications 1 à 3, caractérisé en ce que les courroies de coiffe (5) sont attachées aux prolongements (8) de la pièce de maintien au moyen de boucles (9) réglables.
